# EUROPÄISCHE PATENTSCHRIFT

(11) **EP 3 176 315 B1**
(45) Veröffentlichungstag und Bekanntmachung des Hinweises auf die Patenterteilung: **15.08.2018**
(21) Anmeldenummer: 16199137.7
(22) Anmeldetag: 16.11.2016
(51) Int. Cl.: D06F 65/02, D06F 67/04

(54) **BÜGELMASCHINE ODER WÄSCHEMANGEL**
IRONING MACHINES OR CLOTHES WRINGER
MACHINE À REPASSER OU REPASSEUSE

(30) Priorität: 03.12.2015 DE 102015121077
(43) Veröffentlichungstag der Anmeldung: 07.06.2017
(73) Patentinhaber: Miele & Cie. KG, 33332 Gütersloh (DE)
(72) Erfinder: Dyballa, Christian, 31275 Lehrte (DE); Höbbel, Ralf, 31275 Lehrte (DE); Kleber, Ralf, 31275 Lehrte (DE); Wagner, Holger, 30171 Hannover (DE)

(56) Entgegenhaltungen:
- EP-A1- 1 295 981
- EP-A2- 2 045 391
- DE-A1- 3 012 392
- DE-B4-102012 105 674
- DE-C1- 19 818 091
- JP-A- 2009 095 421

## Beschreibung

Die Erfindung betrifft eine Bügelmaschine oder Wäschemangel mit einer Steuereinrichtung zur Steuerung des Bügel- oder Mangelbetriebs, sowie mit einer Bügelmulde und einer rotierenden Bügelwalze, die während des Bügel- und Mangelvorgangs die zu bügelnden oder zu mangelnden Wäschestücke vom Eingabebereich bis zum Ausgabebereich des Gerätes transportiert. Weiterhin bezieht sich die Erfindung auf ein Verfahren zum Betreiben einer derartigen Bügelmaschine oder Wäschemangel.
In großen Wäschereibetrieben werden Bügelmaschinen und Wäschemangeln in einer Aufbauform verwendet, wie sie beispielsweise in der DE 10 2012 105 674 B4 beschrieben ist. Diese Geräte sind oft mit sehr breiten Bügelwalzen ausgerüstet, um auch großformatige Textilien oder Wäschestücke bügeln oder mangeln zu können.

Die JP 2009 095421 A, DE 30 12 392 A1 und EP 1 295 981 A1 beschreiben Bügelmaschinen bzw. Wäschemangeln mit Sensoren. Dabei offenbart insbesondere die JP 2009 095421 A eine Bügelmaschine, welche unter anderem einen Sensor umfasst, welcher im Eingabebereich für die Wäschestücke angeordnet ist, wobei das Sensorsystem steuerungstechnisch mit einer Anzeigevorrichtung in Verbindung steht. Im täglichen Betrieb ist es dann aber erforderlich, dass Wäschestücke unterschiedlichster Größe in diesen Geräten behandelt werden müssen. Dabei werden von der jeweiligen Bedienungsperson - oftmals aus Gründen der Bequemlichkeit - kleinformatige Wäschestücke immer an der gleichen Eingabeposition der Maschinen zugeführt. Dadurch kommt es im Mangelbetrieb zu einer unerwünschten Teilbelastung des Bügelaggregats, was im Laufe der Zeit negative Auswirkungen zur Folge hat. Durch eine derartige Teilbelastung kann an der Oberbewicklung der Bügelwalze ein erhöhter Verschleiß auftreten, wobei in dieser Hinsicht auch andere am Mangelbetrieb beteiligte Bauteile in Mitleidenschaft gezogen werden können. Weiterhin wird durch das sogenannte Kaltmangeln in dem nicht durch ein Wäschestück belegten Mangelbereich unnötig Heizenergie aufgebracht, wodurch insgesamt ein unwirtschaftlicher Betrieb in Kauf genommen werden muss. Weiterhin kann durch das häufige und einseitige Zuführen der Wäsche an gleicher Eingabeposition das Finishergebnis der Wäsche nicht in gleichbleibend guter Qualität garantiert werden.
In der Praxis versucht man zwar dem vorskizzierten Problem dadurch zu begegnen, dass auf entsprechenden Aufklebern den Bedienungspersonen Hinweise dahingehend gegeben werden, beim Mangeln von Wäsche unterschiedlicher Größe die Eingabeposition möglichst häufig zu wechseln. Diese Hinweise werden aber oft missachtet und zum anderen können die Aufkleber im Laufe der Zeit unleserlich werden oder sich sogar von der Klebestelle lösen.

Der Erfindung stellt sich somit das Problem, eine Bügelmaschine oder Wäschemangel der eingangs genannten Art bereitzustellen, mit der die aufgezeigten Nachteile des bekannten Standes der Technik vermieden werden und bei der im Betrieb eine gleichmäßige Belastung des Bügel- und Mangelaggregats erzielt werden kann.

Erfindungsgemäß wird dieses Problem durch eine Bügelmaschine oder Wäschemangel mit den Merkmalen des Patentanspruchs 1 gelöst. Vorteilhafte Ausgestaltungen und Weiterbildungen der Erfindung ergeben sich aus den nachfolgenden Unteransprüchen. Weiterhin wird in Patentanspruch 8 ein Verfahren zum Betreiben einer derartigen Bügelmaschine oder Wäschemangel angegeben.

Die mit der Erfindung erreichbaren Vorteile bestehen insbesondere darin, dass die Bedienungsperson durch eine optische Anzeige angeleitet wird, die Wäsche gleichmäßig verteilt über die gesamte Walzenbreite einzugeben. Dadurch wird die Lebensdauer der Walzenbewicklung verlängert, die Wartungsintervalle können verlängert werden und es wird insgesamt eine höhere Mangelleistung erzielt, ohne dass darunter die Qualität des Wäschefinish leidet.

Die Bügelmaschine oder Wäschemangel ist erfindungsgemäß mit einem Sensorsystem ausgerüstet, welches derart ausgebildet und an einer geeigneten Stelle im Gerät so angeordnet ist, dass bei der Durchführung eines Bügel- oder Mangelvorgangs die Eingabeposition eines Wäschestücks und/oder der vom Wäschestück belegte oder nicht belegten Bügel- oder Mangelbereich erfasst werden kann. Erfindungsgemäß wird das Sensorsystem im Zuführungsbereich für die Wäschestücke vor dem Eingangsbereich in die Bügelmulde angeordnet. Dabei können die Sensoren zweckmäßigerweise in einem Eingabetisch integriert werden, der ohne oder auch mit Einlaufgurten ausgerüstet sein kann. Insofern kann das Sensorsystem je nach Bauform sowohl bei einer Muldenmangel als auch bei einer Zylindermangel zum Einsatz kommen. Weiterhin besteht bei einer Muldenmangel die Möglichkeit, die Sensoren an der Bügelmulde selbst, vorzugsweise im Eintrittsbereich der Bügelmulde zu platzieren.

Das Sensorsystem besteht erfindungsgemäß aus mehreren, parallel nebeneinander angeordneten Sensorelementen. Die Abstände zwischen den platzierten Einzelsensoren werden je nach Breite der verwendeten Bügelwalze festgelegt. In Bezug auf die gesamte Breite der Bügel- oder Mangelvorrichtung können die einzelnen Sensoren somit eine durch die Breite des behandelten Wäschestücks verursachte Teilbelastung im Bügel- oder Mangelbetrieb erfassen.

Als Sensoren werden in einer zweckmäßigen Ausführungsform Temperatursensoren verwendet, die im Eingangsbereich der Bügelmulde angeordnet sind. Diese Temperatursensoren erfassen die Temperaturunterschiede, die sich durch den beim Mangeln eines Wäschestücks belegten Bereich gegenüber dem freien Bereich ohne Wäschestück ergeben. Die Signale der Temperatursensoren werden in der Steuereinheit ausgewertet und das Ergebnis dieser Auswertung wird in einer Anzeigevorrichtung in einer entsprechenden Anzeigeform dargestellt. Die Darstellung der Anzeige ist so gestaltet, dass die jeweils vom Wäschestück belegte Eingabeposition und/oder der vom Wäschestück nicht belegte Bügel- oder Mangelbereich erkennbar ist. Durch eine symbolisiert darstellbare Lageposition des behandelten Wäschestücks, kann damit in der Anzeigevorrichtung der Bedienungsperson für den folgenden Bügel- oder Mangelvorgang ein Hinweis gegeben werden, um ein neues Wäschestück aus einer geänderten Eingabeposition dem Bügel- oder Mangelvorgang zuzuführen.

Eine zweckmäßige Ausgestaltungsform für die Anzeigevorrichtung kann dadurch realisiert werden, dass eine Kette nebeneinander angeordneter LEDs quasi die Gesamtbreite der Bügelwalze simulieren. Die aufleuchtenden LEDs können dann den beim Mangelvorgang bereits aktiv belegten Bereich anzeigen, so dass der Benutzer einschätzen kann, in welchem Bereich eine neue Eingabeposition empfehlenswert ist. Bei der Darstellung der Anzeigeform können natürlich auch andere Hinweismittel in Frage kommen, wie beispielsweise Ampelfarben oder Richtungspfeile.

Die Auswahl der Sensorelemente ist natürlich nicht auf den Einsatz von Temperatursensoren beschränkt. Es ist auch die Verwendung von Sensoren denkbar, die auf Berührungskontakt, Feuchtigkeitskontakt oder auch auf Basis einer Lichtschranke arbeiten. Weiterhin kann die visuelle Anzeigeform für die zu wählende Eingabeposition natürlich auch durch akustische Signale ersetzt oder zusätzlich ergänzt werden.

Ein Ausführungsbeispiel der Erfindung ist in den Zeichnungen rein schematisch dargestellt und wird nachfolgend näher beschrieben. Es zeigt:
- Figur 1: perspektivische Ansicht einer Bügelmaschine in der Art einer Wäschemangel,
- Figur 2: in einem Ausschnitt die Bügelwalze und Bügelmulde in perspektivischer Ansicht, in einer aus der Wäschemangel ausgelösten Einzeldarstellung.

In der Figur 1 ist eine Bügelmaschine in Form einer Wäschemangel 1 in der Bauart einer Muldenmangel dargestellt. Die rotierende Bügelwalze 2 und die hier nur zum Teil sichtbare Bügelmulde 3 bilden dabei das zentrale Mangelaggregat des Gerätes. Die Zuführung eines Wäschestücks 8 erfolgt bei der hier gezeigten Ausführungsform der Wäschemangel 1 über die vor der Bügelwalze 2, im Eingabebereich 7 positionierten Konsole 71. Die zu mangelnden Wäschestücke 8 werden auf dieser Konsole 71 aufgelegt und dann in Richtung der Bügelwalze 2 bewegt, die dann das Wäschestück 8 in die Bügelmulde 3 einzieht und durch das Mangelaggregat bis in den Ausgabebereich 10 der Wäschemangel 1 transportiert.

Der Betrieb der Wäschemangel 1 wird durch die in der Zeichnung gestrichelt dargestellte Steuereinrichtung 4 gesteuert. Weiterhin ist in Figur 1 noch die Bedienblende 5 des Gerätes mit den üblichen Bedien- und Anzeigeelementen in symbolischer Form angedeutet. Auf das erfindungsgemäß in der Wäschemangel vorgesehene Sensorsystem 6 mit den einzelnen Sensorelementen 61 bis 6n wird nachfolgend anhand der Figuren 1 und 2 näher eingegangen. Über die Steuereinrichtung 4 steht das Sensorsystem 6 steuerungstechnisch mit einer Anzeigevorrichtung 8 in Verbindung. Über die Anzeigevorrichtung 8 sollen dem Benutzer Hinweise und Empfehlungen angeboten werden, damit er eine einseitige Teilbelastung des Mangelaggregats durch die fortlaufende Eingabe von kleineren Wäschestücken 8 aus der gleichen Eingabeposition vermeiden kann.

In der Figur 2 sind die Bügelwalze 2 und die Bügelmulde 3 in einer Einzeldarstellung gezeigt, wobei bewusst ein im Verhältnis zur Muldenbreite sehr kleines Wäschestück 8 eingezeichnet ist, um das der Erfindung zugrundeliegende Problem und den erfindungsgemäßen Lösungsgedanken verständlich machen zu können.

Wenn während des Mangelbetriebes hintereinander mehrere gleichartige Wäschestücke dieser Art der Mangel aus der gleichen Eingabeposition zugeführt werden, so ist es offensichtlich, dass die Bügelwalze und die beheizte Bügelmulde nur einseitig belastet wären. Dies würde die in der Beschreibungseinleitung beschriebenen negativen Auswirkungen zur Folge haben.

Hier setzt nun die Erfindung mit ihrer Lösungskonzeption an:
Wie in der Figur 1 und der Figur 2 zu sehen ist, sind im Eingangsbereich zur Bügelmulde auf der gesamten Breite gleichmäßig verteilte Sensorelemente 61 bis 6n angeordnet. Diese bilden in der Gesamtheit das erfindungsgemäß vorgesehene Sensorsystem 6. Dieses Sensorsystem 6 steht steuerungstechnisch mit der Steuereinrichtung 4 des Gerätes in Verbindung, über die die in der Wäschemangel angebrachte Anzeigevorrichtung 8 steuerbar ist.

In der vorliegenden Ausführungsform werden Sensorelemente 61 bis 6n in Form von einzelnen Temperatursensoren verwendet. Diese Temperatursensoren können auf die Temperaturunterschiede reagieren, die sich durch den beim Mangeln eines Wäschestücks in der Bügel- und Mangelvorrichtung belegten Bereich gegenüber dem freien Bereich ohne Wäschestück ergeben. Die Signale der Temperatursensoren werden in der Steuereinheit 4 ausgewertet und das Ergebnis dieser Auswertung wird in einer Anzeigevorrichtung 8 an gut sichtbarer Stelle des Gerätes dargestellt und der Bedienungsperson angezeigt. Wird nun, wie in der Figur 2 gezeigt, ein relativ kleines Wäschestück 9 in dem Gerät behandelt, so werden nur einige der Sensorelemente 61 bis 6n von dem Wäschestück 9 beeinflusst, wobei dieser Zustand in der Anzeigevorrichtung 8 entsprechend dargestellt werden kann. Für die Darstellung sind verschiedene Anzeigeformen denkbar, die dem Benutzer eine entsprechende Hilfe bei der Entscheidung für eine neue Eingabeposition beim nächsten Mangelvorgang geben.

Zum Beispiel können in der Anzeigevorrichtung 8, wie in der Figur 1 gezeigt, mehrere LEDs 81 nebeneinander angeordnet werden. Diese Kette der LEDs steht bei dieser Ausführungsform sinnbildlich für die Breite des aktiven Bügel- und Mangelbereiches. Wenn nun zum Beispiel die Steuerung der Anzeigevorrichtung so konfiguriert ist, dass die LEDs aufleuchten, die mit dem belasteten Teilbereich im Eingabebereich Bügel- und Mangelvorrichtung korrespondieren, so kann der Bediener beim nächsten Behandlungsvorgang durch die nicht aufleuchtenden LEDs auf den empfohlenen neuen Mangelbereich bzw. auf eine neue Eingabeposition hingewiesen werden.

Für die Anzeigevorrichtung 8 sind weitere Ausgestaltungsformen denkbar. Zum Beispiel können die LEDs eine Anzeige mit den entsprechenden Ampelfarben aufweisen. Darüber kann der Bedienungsperson deutlich gemacht werden, welcher Bereich der Wäschemangel bereits kurz vorher benutzt wurde (rote LEDs), und welcher sich für einen weiteren Bügelvorgang anbieten würde (grüne LEDs).

Die Auswahl der Sensorelemente ist natürlich nicht auf den Einsatz von Temperatursensoren beschränkt. Es ist auch die Verwendung von Sensoren denkbar, die auf Berührungskontakt, Feuchtigkeitskontakt oder auch auf Basis einer Lichtschranke arbeiten.
Weiterhin kann natürlich die visuelle Anzeigeform für die zu wählende Eingabeposition auch durch akustische Signale ersetzt oder zusätzlich ergänzt werden.

### Bezugszeichenliste:

1. Bügelmaschine, Wäschemangel
2. Bügelwalze
3. Bügelmulde
4. Steuereinrichtung
5. Bedien- und Anzeigevorrichtung
6. Sensorsystem
   61 bis 6n Sensorelemente
7. Eingabebereich für die Wäschestücke
   71 Konsole für die Wäscheeingabe
8. Anzeigevorrichtung
   81 LEDs
9. Wäschestück
10. Ausgabebereich

## Patentansprüche

1. Bügelmaschine oder Wäschemangel (1) mit einer Steuereinrichtung (4) zur Steuerung des Bügel- oder Mangelbetriebs, sowie mit einer Bügelmulde (3) und einer rotierenden Bügelwalze (2), die während des Bügel- und Mangelvorgangs die zu bügelnden oder zu mangelnden Wäschestücke (9) vom Eingabebereich (7) bis zum Ausgabebereich (10) des Gerätes transportiert, wobei die Bügelmaschine oder Wäschemangel (1) ein Sensorsystem (6) umfasst, welches im Eingabebereich (7) für die Wäschestücke (9) angeordnet ist, und wobei das Sensorsystem (6) bei der Durchführung eines Bügel- oder Mangelvorgangs die Eingabeposition eines Wäschestücks (9) und den vom Wäschestück (9) nicht belegten Bügel- oder Mangelbereich erfasst, und wobei das Sensorsystem (6) steuerungstechnisch mit einer Anzeigevorrichtung (7) in Verbindung steht, wobei in der Anzeigevorrichtung (7) eine Anzeige darstellbar ist, die sich auf die jeweils vom Wäschestück (9) belegte Eingabeposition und/oder auf den vom Wäschestück (9) nicht belegten Bügel- oder Mangelbereich bezieht,
wobei das Sensorsystem (6) mehrere Sensorelemente (61 bis 6n) aufweist, die parallel nebeneinander im Eingabebereich der Bügelmaschine oder Wäschemangel (1) oder an der Bügelmulde (3) angeordnet sind.

2. Bügelmaschine oder Wäschemangel nach Anspruch 1,
**dadurch gekennzeichnet,**
**dass** als Sensoren Temperatursensoren verwendet werden, die die Lageposition des jeweils zu behandelnden Wäschestücks (9) erfassen.

3. Bügelmaschine oder Wäschemangel nach Anspruch 1,
**dadurch gekennzeichnet,**
**dass** Sensorelemente verwendet werden, die auf Berührungskontakt, Feuchtigkeitskontakt oder auch auf Basis einer Lichtschranke arbeiten.

4. Bügelmaschine oder Wäschemangel nach einem oder mehreren der Ansprüche 1 bis 3,
**dadurch gekennzeichnet,**
**dass** in der Anzeigevorrichtung eine Kette nebeneinander angeordneter LEDs (81) vorgesehen sind, welche die Gesamtbreite der Bügelwalze simulieren und wobei durch das Aufleuchten einer oder mehrerer LEDs der beim Mangelvorgang durch ein Wäschestück aktiv belegte Bereich angezeigt wird.

5. Bügelmaschine oder Wäschemangel nach Anspruch 4,
**dadurch gekennzeichnet,**
**dass** die Darstellung der Anzeige durch Hinweismittel in Form von Ampelfarben oder Richtungspfeilen erfolgt.

6. Bügelmaschine oder Wäschemangel nach einem oder mehreren der vorhergehenden Ansprüche,
**dadurch gekennzeichnet,**
**dass** die Anzeige durch akustische Signale zusätzlich ergänzt wird.

7. Verfahren zum Betreiben einer Bügelmaschine oder Wäschemangel mit einer Steuereinrichtung (4) zur Steuerung des Bügel- oder Mangelbetriebs,
sowie mit einer Bügelmulde (3) und einer rotierenden Bügelwalze (2), die während des Bügel- und Mangelvorgangs die zu bügelnden oder zu mangelnden Wäschestücke (9) vom Eingabebereich bis zum Ausgabebereich des Gerätes transportiert,
wobei über ein im Zuführbereich der Bügelmaschine oder Wäschemangel (1) oder an deren Bügelmulde (3) angeordnetes Sensorsystem (6) die Eingabeposition und/oder der vom Wäschestück (9) belegte Bügel- oder Mangelbereich erfasst werden kann,
dass von dem Sensorsystem (6) eine Anzeigevorrichtung (7) angesteuert wird,
in der eine Anzeige darstellbar ist, die sich auf die jeweils vom Wäschestück (9) belegte Eingabeposition und/oder auf den vom Wäschestück (9) nicht belegten Bügel- oder Mangelbereich bezieht,
und wobei über diese Anzeige der Bedienungsperson eine Empfehlung darüber gegeben wird, beim nächsten Bügel- oder Mangelvorgang das neue Wäschestück (9) aus einer anderen Eingabeposition der Bügel- oder Mangelvorrichtung zuzuführen.

## Claims

1. Ironing machine or laundry mangle (1) comprising a control device (4) for controlling the ironing or mangling operation, and comprising an ironing trough (3) and a rotating ironing roller (2) which transports the laundry items (9) to be ironed or mangled from the input region (7) to the output region (10) of the appliance during the ironing and mangling process, wherein the ironing machine or laundry mangle (1) comprises a sensor system (6) which is arranged in the input region (7) for the laundry items (9), and wherein the sensor system (6) detects the input position of a laundry item (9) and the ironing or mangling region not occupied by the laundry item (9) when the ironing or mangling process is being carried out, and wherein the sensor system (6) is connected to a display device (7) for the purposes of control, wherein a display can be shown in the display device (7) that relates to the input position occupied by the laundry item (9) in each case and/or to the ironing or mangling region not occupied by the laundry item (9),
wherein the sensor system (6) comprises a plurality of sensor elements (61 to 6n) which are arranged in parallel next to one another in the input region of the ironing machine or laundry mangle (1) or on the ironing trough (3).

2. Ironing machine or laundry mangle according to claim 1,
**characterised in that**
temperature sensors which detect the position of the laundry item (9) to be treated in each case are used as sensors.

3. Ironing machine or laundry mangle according to claim 1,
**characterised in that**
sensor elements are used which operate by touching contact, contact with moisture or using a light barrier.

4. Ironing machine or laundry mangle according to one or more of claims 1 to 3,
**characterised in that**
a row of LEDs (81) arranged next to one another is provided in the display device, which LEDs simulate the entire width of the ironing roller, and the region actively occupied by a laundry item during the mangling process being displayed by means of one or more LEDs lighting up.

5. Ironing machine or laundry mangle according to claim 4,
**characterised in that**
the display is shown by indication means in the form of traffic-light colours or direction arrows.

6. Ironing machine or laundry mangle according to one or more of the preceding claims,
**characterised in that**
the display is additionally supplemented by acoustic signals.

7. Method for operating an ironing machine or laundry mangle comprising a control device (4) for controlling the ironing or mangling operation,
and comprising an ironing trough (3) and a rotating ironing roller (2) which transports the laundry items (9) to be ironed or mangled from the input region to the output region of the appliance during the ironing or mangling process,
wherein the input position and/or the ironing or mangling region occupied by the laundry item (9) can be detected by means of a sensor system (6) arranged in the feed region of the ironing machine or laundry mangle (1) or on the ironing trough (3) thereof, in that the sensor system (6) controls a display device (7) in which a display can be shown which relates to the input position occupied by the laundry item (9) in each case and/or to the ironing or mangling region not occupied by the laundry item (9),
and wherein said display gives the user a recommendation to feed the new laundry item (9) from another input position of the ironing or mangling device during the next ironing or mangling procedure.

## Revendications

1. Machine à repasser ou calandre à linge (1) comprenant un dispositif de commande (4) servant à la commande du fonctionnement de repassage ou de calandrage, et comprenant une cuvette de repassage (3) et un cylindre de repassage (2) rotatif, lequel transporte les pièces de linge (9) à repasser ou à calandrer de la zone d'entrée (7) à la zone de sortie (10) de l'appareil pendant l'opération de repassage et de calandrage, la machine à repasser ou la calandre à linge (1) comportant un système de détection (6), lequel est disposé dans la zone d'entrée (7) pour les pièces de linge (9), et le système de détection (6) détectant, lors de la réalisation d'une opération de repassage ou de calandrage, la position d'entrée d'une pièce de linge (9) et la zone de repassage ou de calandrage non occupée par la pièce de linge (9), et le système de détection (6) étant en liaison de commande avec un dispositif d'affichage (7), un affichage pouvant être représenté dans le dispositif d'affichage (7), lequel affichage se rapporte à la position d'entrée occupée respectivement par la pièce de linge (9) et/ou à la zone de repassage ou de calandrage non occupée par la pièce de linge (9),
le système de détection (6) comprenant plusieurs éléments de détection (61 à 6n) qui sont disposés parallèlement les uns à côté des autres dans la zone d'entrée de la machine à repasser ou de la calandre à linge (1) ou sur la cuvette de repassage (3).

2. Machine à repasser ou calandre à linge selon la revendication 1,
**caractérisée en ce**
**qu'**on utilise en tant que capteurs des capteurs de température qui détectent la position de la pièce de linge (9) à traiter respectivement.

3. Machine à repasser ou calandre à linge selon la revendication 1,
**caractérisée en ce**
**qu'**on utilise des éléments de détection qui fonctionnent par contact tactile, contact d'humidité ou sur la base d'une barrière photoélectrique.

4. Machine à repasser ou calandre à linge selon l'une ou plusieurs des revendications 1 à 3, **caractérisée en ce**
**qu'**une chaîne de DEL (81) disposées les unes à côté des autres est prévue dans le dispositif d'affichage, lesquelles DEL simulent la largeur totale du cylindre de repassage, et la zone occupée activement par une pièce de linge étant indiquée par l'éclairage d'une ou plusieurs DEL lors de l'opération de calandrage.

5. Machine à repasser ou calandre à linge selon la revendication 4,
**caractérisée en ce que**
la représentation de l'affichage s'effectue grâce à des moyens d'indication sous la forme de signalisations tricolores ou de flèches de direction.

6. Machine à repasser ou calandre à linge selon l'une ou plusieurs des revendications précédentes,
**caractérisée en ce que**
l'affichage est complété en outre par des signaux acoustiques.

7. Procédé de fonctionnement d'une machine à repasser ou d'une calandre à linge comprenant un dispositif de commande (4) servant à la commande du fonctionnement de repassage ou de calandrage,
et comprenant une cuvette de repassage (3) et un cylindre de repassage (2) rotatif, lequel transporte les pièces de linge (9) à repasser ou à calandrer de la zone d'entrée à la zone de sortie de l'appareil pendant l'opération de repassage et de calandrage,
la position d'entrée et/ou la zone de repassage ou de calandrage occupée par la pièce de linge (9) pouvant être détectées par le biais d'un système de détection (6) disposé dans la zone d'alimentation de la machine à repasser ou de la calandre à linge (1) ou sur sa cuvette de repassage (3), un dispositif d'affichage (7) étant commandé par le système de détection (6), dispositif d'affichage dans lequel un affichage peut être représenté, lequel se rapporte à la position d'entrée occupée respectivement par la pièce de linge (9) et/ou à la zone de repassage ou de calandrage non occupée par la pièce de linge (9),
et une recommandation étant émise à l'attention de l'opérateur par le biais de cet affichage, recommandation selon laquelle, lors de l'opération de repassage ou de calandrage suivante, la nouvelle pièce de linge (9) doit être acheminée à partir d'une autre position d'entrée du dispositif de repassage ou de calandrage.
